# EUROPÄISCHE PATENTSCHRIFT

(11) **EP 1 030 938 B1**
(45) Veröffentlichungstag und Bekanntmachung des Hinweises auf die Patenterteilung: **10.04.2002**
(21) Anmeldenummer: 98961002.7
(22) Anmeldetag: 09.10.1998
(51) Int. Cl.: D02J 1/08

(54) **GARNVERWIRBELUNGSVORRICHTUNG UND VERFAHREN ZUM VERWIRBELN VON MULTIFILAMENTGARNEN**
DEVICE AND PROCESS FOR INTERMINGLING YARN
DISPOSITIF ET PROCEDE POUR ENTREMELER DES FILS

(30) Priorität: 13.10.1997 DE 19745182
(43) Veröffentlichungstag der Anmeldung: 30.08.2000
(73) Patentinhaber: DEUTSCHE INSTITUTE FÜR TEXTIL- UND FASERFORSCHUNG STUTTGART Stiftung des öffentlichen Rechts, 73770 Denkendorf (DE)
(72) Erfinder: WEINSDÖRFER, Helmut, D-72124 Pliezhausen (DE); WEINSDÖRFER, Ulrich, D-72124 Pliezhausen (DE)
(74) Vertreter: Canzler, Rolf, Dipl.-Ing.
(86) Internationale Anmeldenummer: DE9802998
(87) Internationale Veröffentlichungsnummer: WO9919549

(56) Entgegenhaltungen:
- EP-A- 0 625 600
- DE-A- 4 113 927
- US-A- 4 965 916
- US-A- 5 325 572

## Beschreibung

Die Erfindung betrifft eine Verwirbelungsvorrichtung zum Verwirbeln von Multifilamentgarnen gemäß Oberbegriff des Anspruchs 1 und ein Verfahren zum Verwirbeln von mindestens einem Multifilamentgarn gemäß Oberbegriff des Anspruchs 18.

Verwirbelungsvorrichtungen und Verfahren der hier angesprochenen Art sind aus der DE 37 11 759 C2 bekannt. Sie dienen dazu, den Zusammenhalt der Filamente des Multifilamentgarnes und damit seine weitere Verarbeitbarkeit zu verbessern, da das einzelne Multifilamentgarn, wenn es der Verwirbelungsvorrichtung zugeführt wird, noch ungedreht ist oder nur geringen Schutzdrall hat, der noch keinen genügenden Zusammenhalt seiner vorzugsweise thermoplastischen oder aus sonstigen Materialien bestehenden Filamente für die Weiterverarbeitung ergibt. Den erforderlichen Zusammenhalt erhält das Multifilamentgarn erst durch die Verwirbelung seiner Filamente. Mittels der Verwirbelungsvorrichtung können auch die Filamente mehrerer Multifilamentgarne gemeinsam zu einem Multifilamentgarn verwirbelt werden.

Die Verwirbelungsqualität/das Verwirbelungsergebnis ist charakterisiert durch Verwirbelungspunkte, das heißt die Verwirrungen/Verflechtungen der Filamente, und den zwischen den Verwirbelungspunkten liegenden Zwischenräumen, in denen sich im wesentlichen unverwirbelte, also offene Garnstellen befinden. Bei der Verwirbelung des Multifilamentgarnes kann weiterhin auch eine sehr schwache Verwirbelung entstehen, bei der keine Verwirbelungspunkte entstehen, sondern nur eine leichte, kaum sichtbare Verwirrung der Filamente. Solche Garne weisen nur einen geringen Fadenschluß auf und können ohne zusätzliche, mit hohen Kosten verbundene Maßnahmen, beispielsweise Drallerteilung/Zwirnen oder Schlichten, nicht oder nur bedingt weiterverarbeitet werden. "Fadenschluß" ist eine übliche Bezeichnung für die Kompaktheit des Multifilamentgarns und beschreibt den Zusammenhalt beziehungsweise die Kohäsion der Filamente.

Die bekannte Verwirbelungsvorrichtung weist einen Garnkanal auf, durch den das eine Anzahl Filamente aufweisende Multifilamentgarn geführt wird. Dabei werden die Filamente mittels eines aus einem öffnungsquerschnitt einer Blasdüse austretenden Druckluftstroms verwirbelt. Die Blasdüse weist üblich einen kreisrunden oder ellipsenförmigen öffnungsquerschnitt auf, der symmetrisch zur Längsmittelachse des Garnkanals ausgebildet ist. Die Verwirbelungsvorrichtung weist den Nachteil auf, daß nicht in allen Fällen die Verwirbelung der Filamente des Multifilamentgarns zu einem gewünschten Verwirbelungsergebnis führt. Das Multifilamentgarn weist Unregelmäßigkeiten, zum Teil längere Fehlstellen auf, das heißt unverwirbelte Garnstellen, was bei der Weiterverarbeitung des Multifilamentgarns, zum Beispiel Weben, Tuften, Stricken, Wirken, Nähen, dazu führt, daß diese offenen, ungeschützten Garnstellen beschädigt werden. Einzelne Filamente brechen und schieben sich auf, wodurch ein Fadenbruch oder der Bruch von Nachbarfäden und/oder Fehler in textilen Flächengebilden entstehen.

Es ist daher Aufgabe der Erfindung, diese Nachteile des Standes der Technik zu vermeiden und eine Verwirbelungsvorrichtung und ein Verfahren zu schaffen, das die Qualität des verwirbelten Garnes verbessert und in der Lage ist, die Knotenperiode als auch die offenen Garnstellen zu vergleichmäßigen. Daneben soll die Verwirbelungsvorrichtung einfach aufgebaut sein und hinsichtlich des Luftverbrauches wirtschaftlich arbeiten. Diese Aufgabe wird gemäß den Merkmalen des Anspruchs 1 gelöst.

Durch die DE 28 13 368 C2 ist zwar bereits bekannt, bei einer Verwirbelungsdüse einen Hauptstrahlstrom und auch einen pulsierenden Nebenstrahlstrom zu verwenden, die in Gegenrichtung oder rechtwinklig zueinander in den Garnkanal eingebracht werden, um dort aufeinander zu treffen. Dieses Verfahren hat jedoch nicht zu dem beabsichtigten Erfolg geführt und hat sich deshalb auch in der Praxis nicht durchsetzen können.

Es ist ferner durch die DE 41 13 927 A1 bekannt, in den Garnkanal einen Hauptluftstrom mittels einer Blasdüse einzubringen, deren öffnungsquerschnitt im wesentlichen symmetrisch zur Längsachse des Garnkanals ausgebildet ist. Ferner sind paarweise Nebenströme vorgesehen, wobei der eine Nebenstrom in den einen Randbereich und der andere Nebenstrom in den anderen Randbereich des Garnkanals einströmt. Auch hier werden die Nebenströme auf der dem Hauptstrom gegenüberliegenden Seite des Garnkanals eingebracht. Abgesehen davon, daß diese Ausführung teuer ist, da für den abnehmbaren Deckel eine Luftzuführung für die Nebenluftströme erforderlich ist, hat sich überraschend gezeigt, daß es darauf ankommt, gemäß der von der Erfindung vorgeschlagenen Lösung, Haupt- und Nebenströme im wesentlichen gleichsinnig zu richten, und nicht wie beim Stand der Technik, in entgegengesetzter Richtung zueinander zu führen. Offensichtlich erfolgt damit eine Störung des Hauptluftstromes, was zu erhöhtem Luftverbrauch und schlechten Verwirbelungsergebnissen führt.

Durch die CH-PS 415 939 ist es zwar bekannt, den Medienzuleitungen einen kreisförmigen Querschnitt oder jede andere geeignete Form, wie Rechteck, ovalform oder dergleichen zu geben. In der vorliegenden Erfindung geht es jedoch um eine Düsenkanalmündung, deren Form sich danach richtet, daß das Medium, insbesondere Druckluft, in Form eines Hauptstromes im mittleren Bereich und paarweisen Nebenströmen in den Randbereichen des Garnkanals einströmt. Eine derartige Lehre ist dieser CH-PS auch nicht andeutungsweise zu entnehmen.

Dadurch, daß Haupt- und Nebenströme im wesentlichen gleichsinnig gerichtet sind, kann der Hauptstrom im mittleren Bereich wesentlich intensiver auf das Garn einwirken. Der in den Garnkanal einströmende Hauptstrom teilt sich in zwei, zumindest im wesentlichen gleich starke Teilstromwirbel, die die Verwirbelung der Filamente bewirken. Die jeweils in einen Randbereich des Garnkanals einströmenden Nebenströme unterstützen überraschenderweise durch die Gleichsinnigkeit die Verwirbelung und sorgen dafür, daß die Filamente nur kurze Zeit in den Randbereichen (Totzonen) sind, in denen praktisch keine Verwirbelung stattfindet, sondern immer wieder dem Hauptluftstrom ausgesetzt werden. Dadurch werden die Anzahl der unverwirbelten, offenen Garnstellen verringert und die Längen dieser Fehlstellen verkürzt. Durch das vorteilhafte Zusammenwirken des Hauptstroms und der Nebenströme kann bei einem vorzugsweise gleichbleibend guten Verwirbelungsergebnis der Mediumverbrauch, und somit die Kosten der Verwirbelung, reduziert werden. Weiterhin ist eine Erhöhung der Produktionsgeschwindigkeit, das heißt der Laufgeschwindigkeit der Filamente, und somit der Wirtschaftlichkeit der Verwirbelungsvorrichtung, bei einer zufriedenstellenden Verwirbelungsqualität gegeben.

Unter "Aufteilen" des Mediumstroms ist zu verstehen, daß der Hauptstrom und die Nebenströme nicht körperlich getrennt sein müssen. Die Aufteilung in Haupt- und Nebenströme kann auch durch die Gestaltung des Querschnitts der Düse erfolgen. Durch die Abstimmung von Hauptstrom und Nebenströmen in der Weise, daß der Hauptstrom gegenüber jedem der beiden Nebenströme jeweils den größten Volumenstrom des Mediums führt, wird die oben geschilderte Wirkung der Verwirbelung verstärkt, da zu starke Nebenströme zur Beeinträchtigung des Hauptstromes führen können.

Nach einer anderen Ausführungsvariante ist der öffnungsquerschnitt des Nebenstromes vom öffnungsquerschnitt des Hauptstromes getrennt. Der Mediumstrom ist somit aufgeteilt in mehrere separate Teilströme, die zumindest beim Einströmen in den Garnkanal einen Abstand zueinander aufweisen. Mit anderen Worten, die Biasdüsenanordnung weist nach der ersten Ausführungsvariante lediglich eine Blasdüse und nach der zweiten Ausführungsvariante mindestens zwei Blasdüsen auf, wobei die mindestens zwei Blasdüsen die körperliche Trennung der Teilströme des Mediumstromes bewirken.

Bei einem bevorzugten Ausführungsbeispiel der Verwirbelungsvorrichtung ist der öffnungsquerschnitt von einer Blasdüse gebildet. Hierdurch ist einerseits die Fertigung des Öffnungsquerschnitts und andererseits die Mediumzuführung, die die Blasdüse mit einem unter Druck stehenden Medium, vorzugsweise Druckluft, versorgt, einfach realisierbar.

Es kann aber auch erforderlich sein, daß der Öffnungsquerschnitt von mehreren, vorzugsweise zwei oder drei Blasdüsen gebildet ist, aus denen jeweils ein Teilstrom des Mediumstroms ausströmt. Dadurch ist in der Anordnung des Hauptstroms und der Nebenströme zueinander als auch deren gezieltes Einströmen in den mittleren Bereich beziehungsweise die Randbereiche des Garnkanals eine größere Flexibilität und Unabhängigkeit gegeben auch hinsichtlich unterschiedlicher Blasluftdrücke.

Weiterhin wird ein Ausführungsbeispiel der Verwirbelungsvorrichtung bevorzugt, das sich dadurch auszeichnet, daß der Hauptstrom -in Laufrichtung der Filamente gesehen- den Nebenströmen nachgeordnet ist. Die in die Randbereiche einströmenden Nebenströme erfassen die durch den Garnkanal geführten Filamente und transportieren diese in den mittleren Bereich des Garnkanals, in dem die Filamente nachfolgend von dem Hauptstrom verwirbelt werden. Hierdurch können dicke und lange Verwirbelungspunkte/-knoten gebildet werden, die eine hohe Gleichmäßigkeit aufweisen. Wird dagegen der Hauptstrom -in Laufrichtung der Filamente gesehen- den Nebenströmen vorgeordnet, so hat sich gezeigt, daß dadurch im allgemeinen kürzere und dünnere Verwirbelungspunkte gebildet werden, wobei gleichzeitig eine höhere Verwirbelungsfrequenz erzielt wird. Diese resultiert aus der mittleren Länge der Verwirbelungspunkte und der mittleren Länge der Zwischenräume und gibt die Anzahl der Verwirbelungspunkte pro Meter an. Die Verwirbelungsfrequenz wird ferner -außer vom Multifilamentgarn selbst- auch noch von der Fadengeschwindigkeit beim Verwirbeln, von der eingestellten Fadenspannung und von der Feinheit und der Struktur der Filamente, die glatt oder gekräuselt sind, beeinflußt.

Weitere vorteilhafte Ausgestaltungen der Vorrichtung ergeben sich aus den übrigen Unteransprüchen.

Die Aufgabe wird auch durch ein Verfahren gelöst, das die in Anspruch 18 genannten Merkmale aufweist. Dadurch, daß der Mediumstrom in einen Hauptstrom und in paarweise Nebenströme aufgesteilt wird, die im wesentlich gleichsinnig gerichtet sind, ist der Hauptstrom verstärkt im mittleren Bereich des Garnkanales wirksam, während die Nebenströme in den beiden Randbereichen ein zu langes Verweilen in diesen für die Verwirbelung unwirksamen Bereichen verhindern. Es werden kräftige Verwirbelungspunkte erzeugt und Fehlstellen vermieden. Durch das erfindungsgemäße Zusammenwirken des Hauptstroms und der Nebenströme wird eine hohe Verwirbelungsqualität mit einem geringen Mediumverbrauch erreicht.

Im folgenden wird die Erfindung anhand der Zeichnung näher erläutert. Es zeigen:
- Figur 1: eine Seitenansicht eines Ausführungsbeispiels einer Verwirbelungsvorrichtung;
- Figur 2: eine schematische Draufsicht auf einen Garnkanal;
- Figuren 3 bis 15: jeweils eine Draufsicht auf einen öffnungsquerschnitt einer ersten Ausführungsvariante der erfindungsgemäßen Blasdüsenanordnung, bei welcher Haupt- und Nebenströme durch die Gestaltung des Querschnitts einer Blasdüse erzeugt werden;
- Figuren 16 bis 19: jeweils eine Draufsicht auf den öffnungsquerschnitt einer zweiten Ausführungsvariante der Blasdüsenanordnung, bei welcher Haupt- und Nebenströme körperlich getrennt sind;
- Figuren 20 und 21: jeweils eine Draufsicht auf den öffnungsquerschnitt einer weiteren Ausführungsvariante der Blasdüsenanordnung mit zwei Hauptströmen;
- Figur 22: eine Schnittansicht des Garnkanals;
- Figur 23: einen schematischen Querschnitt der Verwirbelungsvorrichtung.

Die im folgenden beschriebene Verwirbelungsvorrichtung ist allgemein zum Verwirbeln von Multifilamentgarnen einsetzbar. unter Multifilamentgarnen werden im Zusammenhang mit der vorliegenden Erfindung sowohl glatte als auch gekräuselte Multifilamentgarne verstanden. Die gekräuselten Multifilamentgarne werden beispielsweise durch Falschzwirn-, Stauchkammer-, Kantenziehtexturieren hergestellt. Das Multifilamentgarn besteht aus einer Anzahl von Filamenten, die vorzugsweise aus thermoplastischen Kunststoffen, beispielsweise Polyamiden, Polyester, Polypropylen, Polyethylen, aber auch aus Viskose-, Glas-, Kevlar-, Kohle- oder anderen Hochmodulfasern bestehen.

Mit Hilfe der Verwirbelungsvorrichtung ist es auch möglich, die Filamente mehrerer Multifilamentgarne gemeinsam zu einem Multifilamentgarn zu verwirbeln. Desweiteren können auch Effektgarne hergestellt werden, sowie Mischungen von Multifilamentgarnen mit Fasergarnen oder Elastangarnen.

Die Verwirbelungsvorrichtung kann zum Beispiel an Texturiermaschinen oder aber auch an anderen Maschinen oder Anlagen, beispielsweise an Spinn-, Streckzwirn- oder Spulmaschinen eingesetzt werden. Die mittels der Verwirbelungsvorrichtung verwirbelten Multifilamentgarne werden auf Web-, Wirk-, Strick-, Tuftingmaschinen und ähnlichen Textilmaschinen zur Herstellung textiler Flächengebilde weiterverarbeitet, ohne daß es zwingend einer Nachbehandlung der Multifilamentgarne, wie Nachdrehen, Zwirnen, Schlichten und dergleichen zur Erzeugung des erforderlichen Fadenschlusses bedarf.

Figur 1 zeigt schematisch eine Seitenansicht eines Ausführungsbeispiels einer Verwirbelungsvorrichtung 1, die ein Gehäuse 3 umfaßt, das hier mehrere, insgesamt zwei Gehäuseteile 5 und 25 aufweist. Das zweite Gehäuseteil 25 ist mittels eines Scharniers 9 über einen Schwenkarm 7 drehbar an dem ersten Gehäuseteil 5 angelenkt und bildet somit einen Deckel. Mittels eines an dem zweiten Gehäuseteil 25 befestigten Handgriffes 11 ist das zweite Gehäuseteil 25 aus seiner mit durchgezogenen Linien dargestellten Geschlossen-Stellung in seine in Figur 1 gestrichelt dargestellte Offen-Stellung hochklappbar.

Die Verwirbelungsvorrichtung 1 umfaßt weiterhin einen das Gehäuse 3 durchdringenden geraden Garnkanal 13, der von den Gehäuseteilen 5, 25 gebildet wird. Wenn das zweite Gehäuseteil 25 sich in seiner Geschlossen-Stellung befindet, ist der Garnkanal 13 umfangsseitig mit Ausnahme des öffnungsquerschnitts einer nicht dargestellten Blasdüsenanordnung geschlossen und nur an seiner Eintrittsmündung und seiner Austrittsmündung offen. Um ein in Figur 1 nicht dargestelltes Multifilamentgarn in den Garnkanal 13 einlegen oder es herausnehmen zu können, ohne es vorher zu durchtrennen, wird das zweite Gehäuseteil 25 hochgeklappt, so daß der Garnkanal 13 auf seiner ganzen Länge freigelegt wird. Die Blasdüsenanordnung ist über eine Zuführleitung 14 mit einer Mediumversorgung verbunden, mittels derer die Blasdüsenanordnung mit einem unter Druck stehenden Medium, vorzugsweise Luft, beaufschlagbar ist. Das Multifilamentgarn wird beim Durchlaufen des geraden Garnkanals 13 mit einem Mediumstrom beaufschlagt, der seine Filamente miteinander verwirbelt, worauf im folgenden anhand der Figuren 2 bis 23 näher eingegangen wird.

An dem zweiten Gehäuseteil 25 ist ein als starrer Träger dienender U-förmiger Bügel 15 befestigt, an dessen abgewinkelten Armen, von denen in Figur 1 lediglich der Arm 17 erkennbar ist, jeweils ein Garnführer 19 angebracht ist. Diese werden - in vertikaler Richtung gesehen- von nach unten offenen U-förmigen Bügeln gebildet, die an den oberen Rändern ihrer nach unten offenen Innenräume Leitflächen 21 zum Umlenken des Multifilamentgarnes aufweisen.

Der Garnkanal 13 ist bei diesem Ausführungsbeispiel in das erste Gehäuseteil 5 in Form einer Rinne/Nut eingearbeitet, die einen über ihre Länge konstanten halbkreisförmigen, lichten Querschnitt aufweist. Die Decke 23 des Garnkanals 13 wird von der ebenen Unterseite eines am Schwenkarm 7 befestigten, zweiten Gehäuseteils 25 gebildet. Die Querschnittsform des Garnkanals 13 kann aber auch anders ausgebildet sein.

Figur 2 zeigt schematisch eine Draufsicht auf das erste Gehäuseteil 5 der Verwirbelungsvorrichtung 1, in das der Garnkanal 13 eingearbeitet ist. Dieser wird ausgehend von seiner Längsmittelachse 26 -quer zur Laufrichtung der Filamente gesehen (Pfeil 27)- in zwei gedachte, schraffiert dargestellte Bereiche unterteilt, nämlich in einen mittleren Bereich 29 und in äußere Randbereiche 33, die zwischen den Rändern des Garnkanals 13 und dem mittleren Bereich 29 liegen. Die Randbereiche 33 werden auch als Totzonen bezeichnet.

Um ein gewünschtes Verwirbelungsergebnis zu erzielen, wird der in Figur 2 dargestellte öffnungsquerschnitt 37 der Blasdüsenanordnung derart ausgebildet, daß der in den Garnkanal 13 einströmende Mediumstrom in einen Hauptstrom und in zwei Nebenströme geteilt wird. Der Hauptstrom H strömt in den mittleren, zentralen Bereich 29 und teilt sich durch den Aufprall gegen die Unterseite des Gehäuseteiles bzw. Deckels 25 in zwei Teilstromwirbel mit unterschiedlicher Drehrichtung (Figur 23), die die gewünschten lokalen Verdrehungen/Verflechtungen der Filamente des Multifilamentgarnes bewirken. Die erzeugten Filamentverdrehungen können unterschiedliche lokale Muster aufweisen, beispielsweise Flecht- beziehungsweise Zopfmuster. Die beiden Nebenströme N, die zur eigentlichen Verwirbelung der Filamente praktisch nicht beitragen, strömen jeweils in einen der Randbereiche 33 und leiten die in den Randbereichen 33 geführten Filamente in den mittleren Bereich 29 des Garnkanals 13, wo diese von dem Hauptstrom H erfaßt und verwirbelt werden. Dadurch wird die Zeitdauer, in der die Filamente in den Randbereichen 33 durch den Garnkanal 13 geführt werden, verringert, so daß unverwirbelte, offene Garnstellen vermieden, zumindest aber reduziert werden. Durch die Verwirbelung der Filamente mittels des Mediumstroms findet grundsätzlich eine Strukturierung des Multifilamentgarns statt, das heißt, durch das Verwirbeln wird das Multifilamentgarn auch optisch verändert. Diese durch den Mediumstrom erzeugten Effekte, zum Beispiel Verwirbelungspunkte und von einzelnen Filamenten des Multifilamentgarns gebildeten Schlingen, können durch das erfindungsgemäße Aufteilen des Mediumstroms in mehrere Teilströme definiert beeinflußt und dadurch gestaltet werden.

Im folgenden wird anhand der Figuren 3 bis 15 eine erste Ausführungsvariante einer Blasdüsenanordnung näher erläutert, bei der der öffnungsquerschnitt von einer einzelnen Blasdüse 37 gebildet ist. Die Figuren 3 bis 15 zeigen jeweils eine Draufsicht auf ein Ausführungsbeispiel der senkrecht in den Garnkanal 13 mündenden Blasdüse 37. Das nicht dargestellte Multifilamentgarn durchläuft den Garnkanal 13 in Richtung eines Pfeils 27, also gemäß der Darstellung der Figuren 3 bis 15 von rechts nach links.

Figur 3 zeigt eine Blasdüse 37a, deren Öffnungsquerschnitt symmetrisch zur Längsmittelachse 26 des Garnkanals 13 und zu einer Querachse 41 ausgebildet ist, die mit der Längsmittelachse 26 einen rechten Winkel, also einen Winkel von 90° einschließt. Der Schnittpunkt zwischen der Längsmittelachse 26 und der orthogonal auf dieser stehenden Querachse 41 liegt - quer zur Längserstreckung des Garnkanals 13 gesehen- in der oder -nach einem anderen, nicht dargestellten Ausführungsbeispiel- ungefähr in der Mitte des Garnkanals 13. Wenn im Zusammenhang mit der vorliegenden Erfindung Angaben zur Symmetrie eines öffnungsquerschnittes einer Blasdüsenanordnung gemacht werden, wird dabei von einer senkrechten Blickrichtung auf den jeweiligen öffnungsquerschnitt, das heißt von einer Blickrichtung in Richtung der Längserstreckung der Achse des in den Garnkanal 13 mündenden Blaskanals 37 ausgegangen. Die Symmetrieangabe gilt also nur bei einer Draufsicht auf den Öffnungsquerschnitt der Blasdüsenanordnung. Der öffnungsquerschnitt der Blasdüse 37a ist im wesentlichen kreuzförmig ausgebildet. Der eine gedachte Balken des Kreuzes liegt auf der Längsmittelachse 26 und der andere gedachte Balken auf der Querachse 41. Die Verbindungsbereiche der gedachten Balken sind abgerundet, derart, daß die sich bis in die Randbereiche 33 des Garnkanals 13 erstreckenden Teilöffnungsquerschnitte der Blasdüse 37a kleiner sind als der im mittleren Bereich 29 befindliche Teilöffnungsquerschnitt der Blasdüse 37a.

Durch die -quer zur Laufrichtung des Multifilamentgarns gesehen- unterschiedlich großen Teilöffnungsquerschnitte wird der durch den Öffnungsquerschnitt in den Garnkanal 13 einströmende Mediumstrom in den Hauptstrom H und in das Paar Nebenströme N unterteilt.

Wie aus Figur 3 hervorgeht, definiert der Hauptstrom H den mittleren Bereich. Die Querschnitte für den Hauptstrom H sind so gewählt, daß der Hauptstrom H stets einen größeren Volumenstrom des Mediums gegenüber jedem der Nebenströme N führt. Wie oben bereits erwähnt und in Figur 23 im Detail gezeigt, prallt der Hauptstrom H auf die den Garnkanal 13 begrenzende Unterseite des Deckels 25, wodurch zwei Teilstromwirbel entstehen, die die Filamente des Multifilamentgarns verwirbeln. Die in die Randbereiche 33 des Garnkanals 13 einströmenden Nebenströme N sorgen dafür, daß die durch das Verwirbeln in die Randbereiche geführten Filamente so schnell wie möglich wieder in den mittleren Bereich 29 gelangen. Dadurch wird die Zeitdauer, in der die Filamente in dem Randbereich sich befinden, in denen praktisch keine Verwirbelung stattfindet, verringert. Es wird ein sehr gutes Verwirbelungsergebnis erzielt, indem die Anzahl der unverwirbelten offenen Garnstellen reduziert und die Längen dieser Fehlstehlen verkürzt werden.

Figur 4 zeigt eine Blasdüse 37b, deren Öffnungsquerschnitt im wesentlichen V-förmig ist, wobei zwischen den Schenkeln beziehungsweise Armen der V-Form eine Verstärkung 61 des Hauptstromes H vorgesehen ist. Durch diese wird die V-Form im wesentlichen zu einer W-Form abgeändert, die zusammen mit einem Dreieck den Öffnungsquerschnitt bildet. Die Arme der V-Form beziehungsweise der W-Form reichen auch hier bis in die Randbereiche 33 des Garnkanals 13.

Figur 5 zeigt eine Blasdüse 37c, die einen im wesentlichen kreuzförmigen bzw. X-förmigen öffnungsquerschnitt aufweist. Das liegende X weist einen auf der Längsmittelachse 26 des Garnkanals 13 liegenden Mittenstrahl 45 auf, der den Hauptstrom H führt und breiter ist als die bis in die Randbereiche 33 hineinragenden Querbalken 47 und 49, die dort die Nebenströme H führen. Die Blasdüse 37c ist symmetrisch zu der Längsmittelachse 26 und der Querachse 41 ausgebildet. Die aus den Querbalken 47, 49 des kreuzförmigen Öffnungsquerschnitts ausströmenden Nebenströme weisen jeweils einen kleineren Volumenstrom auf als der aus dem zentralen Bereich des Öffnungsquerschnitts, also der aus dem von dem Mittenstrahl 45 gebildeten Teilöffnungsquerschnitt ausströmende Hauptstrom. Durch den Pfeil 27 ist die Laufrichtung des Fadens durch den Fadenkanal angegeben. Daraus ergibt sich, daß die durch die Enden der Querbalken 47 und 49 geführten Nebenströme dem Hauptstrom voreilen. Gleichzeitig ergeben die spiegelbildlich zu der Querachse 41 angeordneten Enden der Querbalken 47' und 49' ein nacheilendes Nebenstrompaar. Durch diese Anordnung wird unter geringster Beeinflussung des Hauptstromes ein sehr guter Rücktransport der Filamentfäden aus den Randbereichen 33 bewirkt, wodurch sich eine außerordentlich gute und gleichmäßige Qualität der Verwirbelungsknoten ergibt.

Die in Figur 6 dargestellte Blasdüse 37d weist einen dreieckigen Öffnungsquerschnitt auf und ist derart im Garnkanal 13 angeordnet, daß eine von zwei Seiten des hier gleichseitigen Dreiecks gebildete Spitze 51 auf der Längsmittelachse 26 des Garnkanals 13 liegt. Die Blasdüse 37d ist symmetrisch zur Längsmittelachse 26 ausgebildet. Das in Richtung des Pfeils 27 durch den Garnkanal 13 geführte Multifilamentgarn trifft zunächst auf den im Bereich der Spitze 51 des öffnungsquerschnitts austretenden Hauptstrom H, der zunehmend größer wird, und anschließend von den Nebenströmen, die aus dem Bereich der Spitzen 51' und 51'' des dreieckigen Öffnungsquerschnitts ausströmen, erfaßt. Es hat sich gezeigt, daß eine höhere Verwirbelungsfrequenz realisierbar ist, wenn die Nebenströme N weiter in die Randbereiche 33 des Garnkanales 13 reichen. Die höhere Verwirbelungsfrequenz kommt dadurch zustande, daß die Verwirbelungspunkte kürzer ausfallen als die, die mittels einer Blasdüse erzeugt werden, bei der die die Nebenströme N erzeugenden Teile des Öffnungsquerschnittes weniger in die Randbereiche reichen.

Auch die in Figur 7 dargestellte Blasdüse 37e weist einen dreieckigen Öffnungsquerschnitt auf, wobei dessen auf der Längsmittelachse 26 liegende, von zwei Seiten des breiten, gleichschenkligen Dreiecks gebildete Spitze 53 dem aus dem zentralen Bereich des Öffnungsquerschnitt der Blasdüse 37e ausströmenden Hauptstrom -in Laufrichtung des Multifilamentgarns gesehen (Pfeil 27)- nachgeordnet ist. Das Multifilamentgarn wird also zunächst über die breite Grundseite des Dreiecks geführt. Dadurch wird gegenüber der Anordnung der in Figur 6 dargestellten Blasdüse 37d eine intensivere und gleichmäßigere Verwirbelung der Filamente mit längeren Verwirbelungsknoten erzielt. Auch der Öffnungsquerschnitt der Blasdüse 37e ist -wie bei allen anderen Ausführungsbeispielen der erfindungsgemäßen Blasdüse- symmetrisch zur Längsmittelachse 26 ausgebildet.

Figur 8 zeigt eine Blasdüse 37f, die einen dreieckigen Öffnungsquerschnitt aufweist, wobei das Dreieck gleichschenklig und gegenüber den in den Figuren 6 und 7 dargestellten Dreiecken sehr schmal ist. Dadurch ist die Mitte des Öffnungsquerschnittes der Blasdüse 37f sehr ausgeprägt, insbesondere gegenüber den in die Randbereiche 33 des Garnkanals 13 hineinragenden Randzonen des Öffnungsquerschnitts. Dadurch ergibt sich ein gegenüber dem Nebenstrompaar starker Hauptstrom. Die von den Seiten des gleichschenkligen Dreiecks gebildete Spitze 55 liegt auf der Längsmittelachse 26, derart, daß das durch den Garnkanal 13 geführte Multifilamentgarn zuerst von dem Hauptstrom erfaßt wird, gleichzeitig aber auch der paarweise Nebenstrom wirksam ist, der im Bereich der von der Grundseite des gleichschenkligen Dreiecks gebildeten Teilöffnungsquerschnitts in die Randbereiche 33 des Garnkanals 13 einströmt.

Figur 9 zeigt eine Blasdüse 37g, die einen T-förmigen öffnungsquerschnitt aufweist, wobei der von dem Querbalken 57 der T-Form gebildete Teilöffnungsquerschnitt dem von dem Längsbalken 59 der T-Form gebildeten Teilöffnungsquerschnitt -in Laufrichtung des Multifilamentgarns gesehen (Pfeil 27)- vorgeordnet ist. Der Querbalken 57, der schmäler ist als der Längsbalken 59, reicht bis in die Randbereiche 33 des Garnkanals 13. Das ankommende Multifilamentgarn erreicht also zuerst die "breite" Seite des T-förmigen öffnungsquerschnitts, in welchem Haupt- und Nebenstrom wirken. Dies bewirkt, daß eine gleichmäßigere Verwirbelung erfolgt, da gleichzeitig durch das Nebenstrompaar ein Ausweichen des Multifilamentgarnes in die Totzonen 33 durch das Nebenstrompaar verhindert wird.

Figur 10 zeigt eine Blasdüse 37h, deren Öffnungsquerschnitt eine Y-Form aufweist, wobei der im wesentlichen V-förmige Teil der Y-Form dem von einem geraden Balken gebildeten Teil -in Laufrichtung des Multifilamentgarns gesehen (Pfeil 27)- vorgeordnet ist. Die Enden des V-förmigen Teils der Y-Form reichen weit in die Randzonen 33 des Garnkanals 13. Dadurch werden die Filamente des durch den Garnkanal 13 geführten Multifilamentgarns in den Randbereichen 33 von den aus dem V-förmigen Teil des Öffnungsquerschnitts der Blasdüse 37h austretenden Nebenströmen zuerst erfaßt und in den mittleren Bereich 29 des Garnkanals 13 geleitet. Anschließend werden die Filamente von dem aus dem Längsbalken der Y-Form gebildeten Teilöffnungsquerschnitt der Blasdüse 37h ausströmenden Hauptstrom erfaßt und verwirbelt. Durch diese Y-Ausbildung des Öffnungsquerschnittes wird der Hauptstrom von den Nebenströmen weniger gestört als bei Blasdüse 37h und kommt sofort zur vollen Wirkung.

Die in Figur 11 dargestellte Blasdüse 37i unterscheidet sich von der in Figur 10 dargestellten Blasdüse 37h lediglich dadurch, daß die Y-Form der Öffnungsquerschnittsfläche abgeändert ist. Die zusammen eine V-Form bildenden Schenkel des Ypsilons weisen einen schrägeren Verlauf auf, so daß sich diese nicht ganz soweit in die Randbereiche 33 des Garnkanals 33 erstrecken, als die Schenkel des in Figur 10 dargestellten Y-förmigen öffnungsquerschnitts.

Figur 12 zeigt eine Blasdüse 37k, die einen Öffnungsquerschnitt aufweist, der von einer dritten Ausführungsvariante einer Y-Form abgeleitet ist. Der symmetrisch zur Längsmittelachse 26 ausgebildete Längsbalken der Y-Form ist gegenüber den in den Figuren 10 und 11 dargestellten Y-Formen breiter. Weiterhin ist das freie Ende des Längsbalkens relativ kurz und keilförmig ausgebildet.

Die in Figur 13 dargestellte Blasdüse 371 weist einen fischförmigen Öffnungsquerschnitt auf, der von einer Ellipse und zwei eine V-Form bildenden Schenkeln abgeleitet ist. Die beiden Schenkel reichen bis in die Randbereiche 33 des Garnkanals 13, während die Ellipse mit ihrer großen Halbachse auf der Längsmittelachse 26 des Garnkanals 13 liegt und somit den Hauptstrom bildet.

Figur 14 zeigt eine Blasdüse 37m, die einen Öffnungsquerschnitt mit einer geschwungenen V-Form aufweist. Unter "geschwungen" wird verstanden, daß die Schenkel der V-Form nicht gerade sind, sondern eine Krümmung aufweisen, beziehungsweise gebogen sind. Weiterhin sind alle Ecken des öffnungsquerschnitts der Blasdüse 37m abgerundet oder weisen - nach einem weiteren, nicht dargestellten Ausführungsbeispieleinen Radius auf. Der Öffnungsquerschnitt ist im mittleren Bereich 29 des Garnkanals 13 verbreitert. Da bei dieser Ausführungsform die Schenkel weit in die Randbereiche ragen, werden die Filamente rasch aus den Totzonen herausbefördert.

Die in Figur 15 dargestellte Blasdüse 37n weist einen im wesentlichen von einem Dreieck abgeleiteten öffnungsquerschnitt auf, der zwei V-förmig zueinander ausgerichtete Arme aufweist, die bis in die Randbereiche 33 des Garnkanals 13 hineinragen.

Figuren 16 bis 19 zeigen jeweils eine Draufsicht auf den öffnungsquerschnitt einer weiteren Ausführungsvariante mit einer Blasdüsenanordnung 35, bei der der öffnungsquerschnitt von mehreren, hier jeweils von insgesamt drei Blasdüsen 37/1, 37/2, 37/3 gebildet ist. Diese münden voneinander beabstandet in den Garnkanal 13 und weisen jeweils einen Teilöffnungsquerschnitt auf, die zusammen den Öffnungsquerschnitt der Blasdüsenanordnung 35 bilden. Der Teilöffnungsquerschnitt der Blasdüse 37/1, aus dem der Hauptstrom des Mediumstroms in den Garnkanal 13 einströmt, ist jeweils größer als die der Blasdüsen 37/2 und 37/3, aus denen die Nebenströme der Mediumströmung austreten. Unabhängig von der Anzahl der Blasdüsen der Blasdüsenanordnung ist deren öffnungsquerschnitt bei allen Ausführungsbeispielen -bei einer Blickrichtung in Richtung der Achse des in den Garnkanal mündenden Blaskanals- symmetrisch zur Längsmittelachse 26 des Garnkanals 13 ausgebildet.

Die Teilöffnungsquerschnitte der in Figur 16 dargestellten Blasdüsen 37/1 bis 37/3 sind kreisrund ausgebildet. Die Mitte der Blasdüse 37/1, aus der der Hauptstrom des Mediumstroms in den Garnkanal 13 einströmt, liegt im Schnittpunkt zwischen Längsmittelachse 26 und Querachse 41. Die Blasdüsen 37/2 und 37/3, aus denen jeweils ein Nebenstrom in den Garnkanal 13 einströmt, sind -in Laufrichtung des Multifilamentgarns gesehen (Pfeil 27)- der Blasdüse 37/1 vorgeordnet. Die Blasdüsen 37/2, 37/3 liegen jeweils in einem der Randbereiche 33 des Garnkanals 13.

Das in Figur 17 dargestellte Ausführungsbeispiel der Blasdüsenanordnung 35 unterscheidet sich von dem in Figur 16 dargestellten Ausführungsbeispiel lediglich dadurch, daß die Teilöffnungsquerschnitte der Biasdüsen 37/1 bis 37/3 ellipsenförmig ausgebildet sind. Die große Halbachse der den Teilöffnungsquerschnitt der Blasdüse 37/1 bildenden Ellipse liegt auf der Längsmittelachse 26. Die großen Halbachsen der gegenüber dem Teilöffnungsquerschnitt der Blasdüse 37/1 jeweils kleinere Teilöffnungsquerschnitte aufweisenden Blasdüsen 37/2, 37/3 verlaufen senkrecht zur Längsmittelachse 26.

Figur 18 zeigt ein Ausführungsbeispiel der Blasdüsenanordnung 35, bei der der Öffnungsquerschnitt von einem dreieckigen und zwei ellipsenförmigen Teilöffnungsquerschnitten gebildet ist. Die Blasdüse 37/1, die einen dreieckigen Teilöffnungsquerschnitt aufweist, ist -in Laufrichtung des Multifilamentgarns gesehen (Pfeil 27)- den Blasdüsen 37/2, 37/3 vorgeordnet, derart, daß eine Seite des Teilöffnungsquerschnitts parallel zur Querachse 41 ist. Über diese Seite wird das durch den Garnkanal 13 geführte Multifilamentgarn zuerst geführt, so daß gleichzeitig der Hauptstrom und ein Nebenstrompaar zur Wirkung kommen.

Das in Figur 19 dargestellte Ausführungsbeispiel der Blasdüsenanordnung 35 umfaßt zwei Blasdüsen 37/2, 37/3, deren Teilöffnungsquerschnitte ellipsenförmig sind und eine Blasdüse 37/1, deren Teilöffnungsquerschnitt eine V-Form mit einer Mittenerweiterung 65 aufweist. Diese vergrößert den Teilöffnungsquerschnitt. Die Blasdüsen 37/2 und 37/3, aus denen jeweils ein Nebenstrom des Mediumstroms in den Garnkanal 13 einströmen, sind der Blasdüse 37/1 in Laufrichtung des Multifilamentgarns gesehen vorgeordnet, so daß zuerst ein Nebenstrompaar wirksam wird. Da die Blasdüse 37/1 mit ihren Teilöffnungsquerschnitten bis in die Randbereiche 33 des Garnkanals 13 reicht, setzt dann mit dem Hauptstrom beinahe gleichzeitig nochmals ein Nebenstrompaar ein. Die Teilöffnungsquerschnitte der Blasdüsen 37/1, 3//2, 37/3 bilden gemeinsam den Öffnungsquerschnitt der Blasdüsenanordnung, wobei die Symmetrie zur Längsmittelachse 26 des Garnkanals 13 erhalten bleibt.

Bei allen anhand der Figuren 3 bis 19 beschriebenen Ausführungsbeispielen der Blasdüsenanordnung 35, deren Öffnungsquerschnitt mit spitzen Ecken beziehungsweise Kanten dargestellt ist, weisen diese Ecken einen Verrundungsradius auf, der derzeit aus fertigungstechnischen Gründen in einem Bereich von 0,03 mm bis 0,20 mm liegt.

Bei Betrachtung der Figuren 16, 17 und 19 wird deutlich, daß vorzugsweise die Blasdüsen, aus denen die Nebenströme des Mediumstroms in den Garnkanal 13 einströmen, der Blasdüse, aus der der Hauptstrom des Mediumstroms in den Garnkanal 13 einströmt, vorgeordnet sind. Das heißt, die Filamente des Multifilamentgarns werden zunächst von den Nebenströmen in den Randbereichen 33 des Garnkanals 13 erfaßt und erst anschließend von dem im mittleren Bereich 29 des Garnkanals 13 einströmenden Hauptstroms verwirbelt. Bei dem Ausführungsbeispiel gemäß Figur 18 werden die Filamente von dem Hauptstrom erfaßt, aber gleichzeitig auch von den Nebenströmen. Das nachgeordnete Nebenstrompaar der Blasdüsen 37/2 und 37/3 verstärkt die Nebenstromwirkung, ohne den Hauptstrom zu beeinträchtigen.

Es hat sich u.a. gezeigt, daß bevorzugt ein gutes Verwirbelungsergebnis erzielt wird mit geringem Luftverbrauch, wenn Haupt- und Nebenströme, örtlich gesehen, nicht gleichzeitig wirken.

Besonders gute Ergebnisse bei fast allen Garnarten wurden mit der Ausführung nach Figur 20, aber auch Figur 21 erzielt. Die Figur 20 zeigt eine Draufsicht auf ein Ausführungsbeispiel der Blasdüsenanordnung 35, bei der der zur Längsmittelachse 26 symmetrische öffnungsquerschnitt von einer Blasdüse 37o gebildet ist. Der Öffnungsquerschnitt der Blasdüse 37o setzt sich aus zwei gedachten Teilöffnungsquerschnitten zusammen, die miteinander verbunden sind. Der erste Teilöffnungsquerschnitt ist im wesentlichen C-förmig und erstreckt sich bis unmittelbar an die Ränder des Garnkanals 13. Diesem Teilöffnungsquerschnitt ist -in Laufrichtung des Multifilamentgarns gesehen (Pfeil 27)- der ellipsenförmige zweite Teilöffnungsquerschnitt nachgeordnet, aus dem allein der Hauptstrom des Mediumstroms in den Garnkanal 13 einströmt. Im Verbindungsbereich zwischen den Teilöffnungsquerschnitten der Blasdüse 37o, der im Bereich der Querachse 41 liegt, ist die Breite des Öffnungsquerschnitts geringer als in dem vor- und in dem nachgeordneten Bereich. Dadurch wird der Hauptstrom hier in zwei Hauptteilströme geteilt, die örtlich und -nach einer bevorzugten Ausführungsvariante- auch zeitlich nacheinander auf das Multiflamentgarn wirken. Nach einer weiteren -nicht dargestellten-Ausführungsvariante wird der Hauptstrom des Mediumstroms in mehr als zwei, also in mindestens drei Hauptteilströme aufgeteilt. Die "Aufteilung" ist nicht körperlich zu verstehen, sondern erfolgt insbesondere durch die Ausgestaltung des Öffnungsquerschnitts, wie beispielsweise bei dem in Figur 20 dargestellten Ausführungsbeispiel realisiert.

Die in den Randbereichen 33 durch den Garnkanal 13 geführten Filamente werden zunächst von den aus dem C-förmigen Teilöffnungsquerschnitt der Blasdüse 37o ausströmenden Nebenströmen in den mittleren Bereich 29 des Garnkanals 13 geleitet, wo diese von dem ersten Hauptstrom des Mediumstroms erfaßt und verwirbelt werden. Hierdurch ist eine gewünschte Strukturierung der Filamente beziehungsweise des Multifilamentgarns möglich.

Figur 21 zeigt eine andere Ausführungsvariante der in Figur 20 dargestellten Blasdüsenanordnung 35, bei der der öffnungsquerschnitt von zwei Blasdüsen 37/1 und 37/2 gebildet ist. Der Teilöffnungsquerschnitt der Blasdüse 37/1, aus der der Hauptstrom des Mediumstroms in den Garnkanal 13 einströmt, weist einen kreisrunden Querschnitt auf. Die im wesentlichen C-förmige Blasdüse 37/2 ist der Blasdüse 37/1 unmittelbar vorgeordnet und erstreckt sich bis in die Randbereiche 33 des Garnkanals 13. Die beiden Hauptströme sind also körperlich voneinander getrennt, das heißt, der erste Hauptstrom mit den Nebenströmen und der zweite Hauptstrom werden aus zwei voneinander getrennten Blasdüsen in den Garnkanal 13 eingeblasen. Im Gegensatz dazu strömen bei der in Figur 20 dargestellten Blasdüse 37o der Hauptstrom und die Nebenströme gemeinsam aus einer Blasdüse in den Garnkanal 13. Bei Betrachtung der Figuren 20 und 21 wird deutlich, daß die öffnungsquerschnitte der beiden Blasdüsenanordnungen 35 einander sehr ähnlich sind. Es wird daher auch eine sehr ähnliche Wirkung erzielt.

Figur 22 zeigt eine Schnittansicht einer Ausführungsform des Garnkanals 13, durch den ein gestrichelt dargestelltes Multifilamentgarn 69 geführt wird. In den Garnkanal 13 mündet eine Blasdüse 37, deren öffnungsquerschnitt variierbar ist und beispielsweise von einem anhand der vorhergehenden Figuren 3 bis 21 dargestellten öffnungsquerschnitten gebildet werden kann. Die Blasdüse 37 ist gegenüber der Längsmittelachse 26 des Garnkanals 13 um einen Winkel δ geneigt, der zwischen der Achse 71 der Blasdüse 37 und der Längsmittelachse 26 des Garnkanals 13 gemessen wird.

Nach einer ersten Ausführungsvariante ist die Blasdüse 37 gegenüber der Längsmittelachse 26 um einen Winkel δ geneigt, der in einem Bereich von 60° ≤ δ ≤ 90°, vorzugsweise von 75° ≤ δ ≤ 87° liegt. Es hat sich herausgestellt, daß durch die definierte Neigung der Blasdüse 37 das Verwirbelungsergebnis zusätzlich beeinflußt werden kann. Bei den in den vorangegangenen Figuren 3 bis 21 dargestellten Ausführungsbeispielen der Blasdüsenanordnung 35 beträgt der Winkel δ -wie oben beschrieben- lediglich rein beispielhaft 90°. Um eine optische Veränderung, also eine Strukturierung des Multifilamentgarns zu erzeugen, hat es sich als besonders vorteilhaft erwiesen, den Winkel δ ≤ 60° zu wählen. Dadurch können beispielsweise Schlingen und andere Strukturen der Filamente in gewünschter Weise erzeugt werden. Die Erfindung kann somit auch zum Texturieren von Filamentgarnen mit Erfolg eingesetzt werden. Es hat sich gezeigt, daß in der Regel durch die Neigung der Blasdüse in Laufrichtung des Multifilamentgarns 69, insbesondere bei texturierten Garnen und beim Texturieren von Garnen ein besseres Verwirbelungsergebnis erzielbar ist, als bei einer Neigung der Blasdüse 37 entgegen der Laufrichtung des Multifilamentgarns. Jedoch genügt das mit einer entgegen der Laufrichtung des Multifilamentgarns geneigten Blasdüse 37 erzielbare Verwirbelungsergebnis in vielen Fällen den Erfordernissen, so daß grundsätzlich die Neigung der Blasdüse 37 praktisch beliebig wählbar ist.

Bei einer Blasdüsenanordnung 35, die mehrere Blasdüsen 37 aufweist, wie beispielsweise anhand der Figuren 16 bis 19 und 20, 21 beschrieben, können die Blasdüsen 37/1, 37/2 und 37/3 gegenüber der Längsmittelachse 26 des Garnkanals 13 unterschiedlich geneigt sein, also unterschiedliche Winkel δ aufweisen. Der Hauptstrom und die Nebenströme wirken hierbei in voneinander abweichenden Richtungen, aber dennoch im wesentlichen gleichsinnig, was eine optimale Abstimmung der Wirkungsweise der Teilströme des Mediumstroms ermöglicht.

In Figur 23 ist anhand eines schematischen Querschnittes einer Verwirbelungsvorrichtung die Wirkungsweise des in den Garnkanal 13 einströmenden Hauptstroms H und der Nebenströme N des Mediumstromes dargestellt. Bei der hier gezeigten Ausführungsform sind Haupt- und Nebenströme körperlich nicht voneinander getrennt. Selbstverständlich ist die Funktionsdarstellung auf körperlich getrennte Haupt- und Nebenströme ohne weiteres übertragbar.

Die Blasdüse mündet am Grund des halbkreisförmigen Garnkanals 13 im mittleren Bereich, in den der mit einem Pfeil H angedeutete Hauptstrom des Mediumstroms einströmt und sich beim Aufprall auf die Deckplatte 25 in zwei Teilstromwirbel aufteilt, die einen gegensätzlichen Drehsinn aufweisen. Durch diese Teilstromwirbel werden die Filamente des Multifilamentgarnes intensiv verwirbelt, so daß kräftige Verwirbelungspunkte bzw. Verwirbelungsknoten gebildet werden. Allerdings werden dabei die Filamente auch in die Randbereiche 33 des Garnkanals 13 geschleudert, die, wie oben bereits geschildert, Toträume bilden, so daß keine Verwirbelung erfolgt. Durch die in die Randbereiche 33 eintretenden Nebenströme N, die in etwa gleich gerichtet zum Hauptstrom H in den Garnkanal einströmen, werden die Filamente von diesen Nebenströmen erfaßt und zurück in den mittleren Bereich 29 des Garnkanals 13 verbracht, so daß sie nur kurzzeitig in den Totraumzonen der Randbereiche 33 verbleiben und sofort wieder dem Hauptluftstrom ausgesetzt sind, der die Verwirbelung bewirkt. Wie aus der rechten Hälfte der Figur 23 hervorgeht, wird durch den Nebenluftstrom N nur ein Teil des Randbereiches 33 des Garnkanals 13 durch den Mündungsquerschnitt erreicht. Je nach dem, wie weit der Randbereich 33 durch den Nebenluftstrom N erreicht wird, läßt sich die Einwirkung variieren. In den Figuren 3 bis 21 ist beispielsweise die Mündung im Randbereich 33 entsprechend der rechten Hälfte der Figur 23 gezeigt. Selbstverständlich kann der von den Nebenströmen beströmte Randbereich 33 sich bis außerhalb des Garnkanals 13 unter den Deckel 25 erstrecken, wie in der linken Hälfte der Figur 23 gezeigt. Durch diese Variation kann auch in entscheidender Weise die Verwirbelung hinsichtlich Knoten, Anzahl und Stärke sowie Frequenz derselben zusätzlich beeinflußt werden. Die Figuren 3 bis 21 sind deshalb auch in Bezug auf diese Variation zu verstehen, auch wenn in den Figuren gezeigt ist, daß der öffnungsquerschnitt vor dem Rand des Garnkanals 13 endet.

Aus der Beschreibung zu den Figuren 1 bis 23 ergibt sich ein Verfahren für die Behandlung von Filamentgarnen, um diese zu verwirbeln. Es besteht darin, den Mediumstrom in einen Hauptstrom und in paarweise Nebenströme aufzuteilen, wobei der Hauptstrom in den mittleren Bereich des Garnkanals und der eine der Nebenströme in den einen Randbereich und der andere der Nebenströme in den anderen Randbereich des Garnkanals eingeleitet werden. Haupt- und Nebenströme sind im wesentlichen gleichsinnig gerichtet, so daß sich ihre Richtungen nicht kreuzen. Eine gewisse unterschiedliche Richtung der Medienströme H und N ist dabei zulässig, soweit diese Richtungen jeweils innerhalb der Bereiche 29 und 33 (Fig. 2) liegen. Der Hauptstrom soll im allgemeinen gegenüber jedem der beiden Nebenströme für sich den größeren Volumenstrom führen. Durch entsprechende Abstimmung der Größe der Nebenströme gegenüber dem Hauptstrom läßt sich die Zeitdauer, in der die Filamente in den Randbereichen des Garnkanals sich befinden, verringern, so daß das Ergebnis der Verwirbelung dadurch positiv beeinflußt wird. Es lassen sich auf diese Weise unverwirbelte offene Garnstellen auf bestimmte Größen beschränken. Auch die Knotenanzahl, die Größe und Festigkeit derselben kann dadurch gezielt verändert werden. Die Breite des mittleren Bereiches, in dem die eigentliche Verwirbelung stattfindet, sowie die verbleibenden Randbereiche, in denen keine Verwirbelung erfolgt, werden durch den Hauptstrom bestimmt.

Zusammenfassend ist festzuhalten, daß durch die Aufteilung des Mediumstroms in mehrere Teilströme die Verwirbelungsqualität verbessert wird. Gleichzeitig kann der Mediumverbrauch -vorzugsweise bei gleichbleibend gutem Verwirbelungsergebnisverringert werden, so daß die Kosten der Verwirbelung reduzierbar sind. Durch das effektive Zusammenwirken der Nebenströme mit dem Hauptstrom des Mediumstroms ist eine Erhöhung der Laufgeschwindigkeit des Multifilamentgarns und somit der Produktivität der Verwirbelungsvorrichtung möglich.

## Patentansprüche

1. Vorrichtung zum Verwirbeln von Multifilamentgarnen, die einen Garnkanal aufweist, in dem die Filamente des Multifilamentgarnes mittels eines aus einem öffnungsquerschnitt einer Blasdüse austretenden Mediumstromes, insbesondere eines Druckluftstromes, verwirbelbar sind, wobei der öffnungsquerschnitt der Blasdüse im wesentlichen symmetrisch zur Längsachse des Garnkanals ausgebildet ist und einen Hauptstrom erzeugt, und paarweise Nebenströme vorgesehen sind, wobei der eine Nebenstrom in den einen Randbereich und der andere Nebenstrom in den anderen Randbereich des Garnkanals einströmt, **dadurch gekenzeichnet, daß** Haupt-(H) und Nebenströme (N) im wesentlichen gleichsinnig gerichtet sind.

2. Verwirbelungsvorrichtung nach Anspruch 1, **dadurch gekennzeichnet, daß** der Mediumstrom durch den öffnungsquerschnitt einer Blasdüsenanordnung (35;37) in einen Hauptstrom (H) und in paarweise Nebenströme (N) aufgeteilt ist.

3. Verwirbelungsvorrichtung nach einem der Ansprüche 1 oder 2, **dadurch gekennzeichnet, daß** der Hauptstrom (H) gegenüber jedem der beiden Nebenströme (N) den größeren Volumenstrom des Mediums führt.

4. Verwirbelungsvorrichtung nach einem oder mehreren der Ansprüche 1 bis 3, **dadurch gekennzeichnet, daß** der öffnungsquerschnitt des Nebenstromes (N) vom öffnungsquerschnitt des Hauptstromes (H) getrennt ist.

5. Verwirbelungsvorrichtung nach einem oder mehreren der Ansprüche 1 bis 4, **dadurch gekennzeichnet, daß** der Hauptstrom (H) in Laufrichtung der Filamente gesehen den Nebenströmen (N) nachgeordnet ist.

6. Verwirbelungsvorrichtung nach Anspruch 5, **dadurch gekennzeichnet, daß** dem Hauptstrom (H) Nebenströme (N) nachgeordnet sind.

7. Verwirbelungsvorrichtung nach einem oder mehreren der Ansprüche 1 bis 6, **dadurch gekennzeichnet, daß** der Hauptstrom (H) aus mehreren Teilströmen gebildet ist.

8. Verwirbelungsvorrichtung nach einem oder mehreren der Ansprüche 1 bis 7, **dadurch gekennzeichnet, daß** der Nebenstrom (N) im Randbereich (33) des Garnkanals (13) bis außerhalb des Garnkanals (13) unter die Deckplatte (25) reicht.

9. Verwirbelungsvorrichtung nach einem oder mehreren der Ansprüche 1 bis 8, **dadurch gekennzeichnet, daß** der Öffnungsquerschnitt symmetrisch oder im wesentlichen symmetrisch zu einer Querachse (41) ist, die mit der Längsmittelachse (26) einen rechten Winkel einschließt.

10. Verwirbelungsvorrichtung nach einem oder mehreren der Ansprüche 1 bis 8, **dadurch gekennzeichnet, daß** der Öffnungsquerschnitt asymmetrisch zur Querachse (41) ausgebildet ist.

11. Verwirbelungsvorrichtung nach einem oder mehreren der Ansprüche 1 bis 10, **dadurch gekennzeichnet, daß** der öffnungsquerschnitt Y-förmig (37h;...;37o;37/2) ausgebildet ist.

12. Verwirbelungsvorrichtung nach einem oder mehreren der Ansprüche 1 bis 10, **dadurch gekennzeichnet, daß** der öffnungsquerschnitt kreuzförmig (37a) ausgebildet ist.

13. Verwirbelungsvorrichtung nach einem oder mehreren der Ansprüche 1 bis 10, **dadurch gekennzeichnet, daß** der öffnungsquerschnitt dreieckförmig (37d;...;37f) ausgebildet ist.

14. Verwirbelungsvorrichtung nach einem oder mehreren der Ansprüche 1 bis 10, **dadurch gekennzeichnet, daß** der öffnungsquerschnitt T-förmig (37g) ausgebildet ist.

15. Verwirbelungsvorrichtung nach einem oder mehreren der Ansprüche 1 bis 10, **dadurch gekennzeichnet, daß** der öffnungsquerschnitt X-förmig (37c) ausgebildet ist.

16. Verwirbelungsvorrichtung nach einem oder mehreren der Ansprüche 1 bis 15, **dadurch gekennzeichnet, daß** die Blasdüse (37a;37b;...;37q;37/1;37/2;37/3) gegenüber der Längsmittelachse (26) um einen Winkel δ geneigt ist, der in einem Bereich von 60° ≤ δ ≤ 90 °, vorzugsweise von 75° ≤ δ ≤ 87° liegt.

17. Verwirbelungsvorrichtung nach einem oder mehreren der Ansprüche 1 bis 15, **dadurch gekennzeichnet, daß** die Blasdüse (37a;37b;...;37q;37/1;37/2;37/3) gegenüber der Längsmittelachse 826) um einen Winkel δ < 60° geneigt ist.

18. Verfahren zum Verwirbeln von mindestens einem Multifilamentgarn, dessen Filamente in einem Garnkanal mittels eines Mediumstromes, insbesondere Druckluftstromes verwirbelt werden und der Mediumstrom in einen Hauptstrom und in paarweise Nebenströme aufgeteilt wird, wobei der Hauptstrom in den mittleren Bereich des Garnkanals und der eine der Nebenströme in den einen Randbereich und der andere der Nebenströme in den anderen Randbereich des Garnkanals eingeleitet werden, **dadurch gekennzeichnet, daß** Haupt- und Nebenströme im wesentlichen gleichsinnig gerichtet sind.

19. Verfahren nach Anspruch 18, **dadurch gekennzeichnet, daß** der Hauptstrom (H) gegenüber jedem der beiden Nebenströme (N) den größeren Volumenstrom führt.

20. Verfahren nach einem der Ansprüche 18 oder 19, **dadurch gekennzeichnet, daß** mittels des Hauptstromes (H) die Breite des mittleren Bereiches (29) gegenüber den Randbereichen (33) bestimmt wird.

21. Verfahren nach einem oder mehreren der Ansprüche 18 bis 20, **dadurch gekennzeichnet, daß** die Größe der Nebenströme (N) gegenüber dem Hauptstrom (H) derart abgestimmt wird, daß die Zeitdauer, in der die Filamente in den Randbereichen (33) des Garnkanales (13) sich befinden, verringert wird, so daß unverwirbelte offene Garnstellen auf bestimmte Größen beschränkt werden.

22. Verfahren nach einem oder mehreren der Ansprüche 18 bis 21, **dadurch gekennzeichnet, daß** die Nebenströme (N) örtlich getrennt vom Hauptstrom (H) zur Einwirkung auf das zu verwirbelnde Filamentgarn kommen.

23. Verfahren nach Anspruch 22, **dadurch gekennzeichnet, daß** die paarweisen Nebenströme (N) im wesentlichen vor dem Hauptstrom (H) zur Einwirkung auf das zu verwirbelnde Filamentgarn kommen.

## Claims

1. An interlacing device for multifilament yarns having a yarn passage in which the filaments of the multifilament yarn are adapted to be interlaced by means of a medium stream exiting from an aperture cross-section of an air-blow nozzle, particularly a compressed-air stream, wherein the aperture cross-section of the air-blow nozzle is essentially formed symmetrically with respect to the longitudinal axis of the yarn passage and produces a main stream, and a pair of secondary streams are provided with one secondary stream flowing into one external area and the other secondary stream flowing into the other external area of the yarn passage, **characterized in that** the main streams (H) and secondary streams (N) are substantially directed in the same direction.

2. The interlacing device according to claim 1, **characterized in that** the medium stream is divided by the aperture cross-section of an air-blow nozzle assembly (35; 37) into a main stream (H) and a pair of secondary streams (N).

3. The interlacing device according to any one of claims 1 or 2, **characterized in that** the main stream (H) carries the major volume stream of the medium as compared to each of the two secondary streams (N).

4. The interlacing device according to one or more of claims 1 to 3, **characterized in that** the aperture cross-section of the secondary stream (N) is separated from the aperture cross-section of the main stream (H).

5. The interlacing device according to one or more of claims 1 to 4, **characterized in that** the main stream (H) is located downstream of the secondary streams (N) as viewed in the direction of run of the filaments.

6. The interlacing device according to claim 5, **characterized in that** secondary streams (N) are located downstream of the main stream (H).

7. The interlacing device according to one or more of claims 1 to 6, **characterized in that** the main stream (H) is formed from a plurality of partial streams.

8. The interlacing device according to one or more of claims 1 to 7, **characterized in that** the secondary stream (N) extends beyond the outside of the yarn passage (13) so as to run under the cover plate (25) in the external area (33) of the yarn passage (13).

9. The interlacing device according to one or more of claims 1 to 8, **characterized in that** the aperture cross-section is symmetrical or substantially symmetrical with respect to a transverse axis (41) which encloses a right angle, along with the longitudinal central axis (26).

10. The interlacing device according to one or more of claims 1 to 8, **characterized in that** the aperture cross-section is formed asymmetrically with respect to the transverse axis (41).

11. The interlacing device according to one or more of claims 1 to 10, **characterized in that** the aperture cross-section is formed in a Y shape (37h; ...; 37o;37/2).

12. The interlacing device according to one or more of claims 1 to 10, **characterized in that** the aperture cross-section is formed in a cross shape (37a).

13. The interlacing device according to one or more of claims 1 to 10, **characterized in that** the aperture cross-section is formed in a triangular shape (37d;...;37f).

14. The interlacing device according to one or more of claims 1 to 10, **characterized in that** the aperture cross-section is formed in a T shape (37g).

15. The interlacing device according to one or more of claims 1 to 10, **characterized in that** the aperture cross-section is formed in an X shape (37c).

16. The interlacing device according to one or more of claims 1 to 15, **characterized in that** the air-blow nozzle (37a;37b;...;37q;37/1;37/2;37/3) is inclined at an angle δ which is in a range of 60° ≤ δ ≤ 90°, preferably 75° ≤ δ ≤ 87°, with respect to the longitudinal central axis (26).

17. The interlacing device according to one or more of claims 1 to 15, **characterized in that** the air-blow nozzle (37a;37b;...,37q;37/1;37/2;37/3) is inclined at an angle δ < 60° with respect to the longitudinal central axis (26).

18. An interlacing process for at least one multifilament yarn the filaments of which are interlaced in a yarn passage by means of a medium stream, particularly a compressed-air stream, wherein the medium stream is divided into a main stream and a pair of secondary streams with the main stream being introduced into the central area of the yarn passage and one of the secondary streams being introduced in one external area and the other of the secondary streams being introduced into the other external area of the yarn passage, **characterized in that** the the main and secondary streams are substantially directed in the same direction.

19. An interlacing process according to claim 18, **characterized in that** the main stream (H) carries the major volume stream as compared to each of the two secondary streams (N).

20. A process according to any one of claims 18 or 19, **characterized in that** the width of the central area (29) with respect to the external areas (33) is determined by means of the main stream (H).

21. The process according to one or more of claims 18 to 20, **characterized in that** the magnitude of the secondary streams (N) with respect to the main stream (H) is matched such as to reduce the period of time during which the filaments are in the external areas (33) of the yarn passage (13) so that open yarn points which are not interlaced are restricted to certain magnitudes.

22. The process according to one or more of claims 18 to 21, **characterized in that** the secondary streams (N) come to act on the yarn to be interlaced in a manner locally separated from the main stream (H).

23. The process according to claim 22, **characterized in that** the pair of secondary streams (N) come to act on the yarn to be interlaced substantially prior to the main stream (H).

## Revendications

1. Dispositif pour entrelacer des fils multifilament et qui comporte un canal à fil dans lequel les filaments du fil multifilament sont susceptibles d'être entrelacés au moyen d'un courant d'un moyen, notamment d'un courant d'air comprimé sortant d'une section d'ouverture d'une buse soufflante, la section d'ouverture de la buse soufflante étant essentiellement conçue de façon symétrique par rapport à l'axe longitudinal du canal à fil et engendrant un courant principal, des courants auxiliaires étant prévus par paires, dont l'un des courants auxiliaires afflue dans l'une des zones marginales et l'autre des courants auxiliaires afflue dans l'autre zone marginal du canal à fil, **caractérisé en ce que** les courants principal (H) et auxiliaires (N) sont dirigés essentiellement dans la même direction.

2. Dispositif d'entrelacement selon la revendication 1, **caractérisé en ce que** le courant d'un moyen est divisé par la section d'ouverture d'une disposition de buses soufflantes (35 ; 37) en un courant principal (H) et en des courants auxiliaires par paires (N).

3. Dispositif d'entrelacement selon l'une des revendications 1 ou 2, **caractérisé en ce que** le courant principal (H) présente un volume plus important que chacun des deux courants auxiliaires (N).

4. Dispositif d'entrelacement selon l'une ou plusieurs des revendications 1 à 3, **caractérisé en ce que** la section d'ouverture du courant auxiliaire (N) est séparée de la section d'ouverture du courant principal (H).

5. Dispositif d'entrelacement selon l'une ou plusieurs des revendications 1 à 4, **caractérisé en ce que** le courant principal (H), vu en direction de marche des filaments, agit en décalage par rapport aux courants auxiliaires (N).

6. Dispositif d'entrelacement selon la revendication 5, **caractérisé en ce que** des courants auxiliaires (N) agissent en décalage par rapport au courant principal (H).

7. Dispositif d'entrelacement selon l'une ou plusieurs des revendications 1 à 6, **caractérisé en ce que** le courant principal (H) est constitué par plusieurs courants partiels.

8. Dispositif d'entrelacement selon l'une ou plusieurs des revendications 1 à 7, **caractérisé en ce que** le courant auxiliaire (N) dans la zone marginale (33) du canal à fil (13) s'étend jusqu'en dessous de la plaque supérieure (25), en dehors du canal à fibres (13).

9. Dispositif d'entrelacement selon l'une ou plusieurs des revendications 1 à 8, **caractérisé en ce que** la section d'ouverture s'étend de façon symétrique ou essentiellement symétrique par rapport à une axe transversal (41) qui renferme un angle droit avec la ligne médiane longitudinale (26).

10. Dispositif d'entrelacement selon l'une ou plusieurs des revendications 1 à 8, **caractérisé en ce que** la section d'ouverture est conçue de façon asymétrique par rapport à l'axe transversal (41.

11. Dispositif d'entrelacement selon l'une ou plusieurs des revendications 1 à 10, **caractérisé en ce que** la section d'ouverture est conçue en forme d'Y (37h ;... ;370 ;37/2).

12. Dispositif d'entrelacement selon l'une ou plusieurs des revendications 1 à 10, **caractérisé en ce que** la section d'ouverture est conçue en forme de croix (37a).

13. Dispositif d'entrelacement selon l'une ou plusieurs des revendications 1 à 10, **caractérisé en ce que** la section d'ouverture est conçue en forme de triangle (37d ;... ;37f).

14. Dispositif d'entrelacement selon l'une ou plusieurs des revendications 1 à 10, **caractérisé en ce que** la section d'ouverture est conçue en forme de T (37g).

15. Dispositif d'entrelacement selon l'une ou plusieurs des revendications 1 à 10, **caractérisé en ce que** la section d'ouverture est conçu en forme d'X (37c).

16. Dispositif d'entrelacement selon l'une ou plusieurs des revendications 1 à 15, **caractérisé en ce que** la buse soufflante (37a ;37b ;... ;37q ,37/1 ;37/2 ;37/3) est inclinée par rapport à la ligne médiane longitudinale (26) d'un angle δ, qui se situe dans un champ de 60° ≤ δ ≤ 90°, de préférence de 75° ≤ δ ≤ 87°.

17. Dispositif d'entrelacement selon l'une ou plusieurs des revendications 1 à 15, **caractérisé en ce que** la buse soufflante (37a ;37b ;... ;37q ;37/1 ;37/2 ;37/3) est inclinée par rapport à la ligne médiane longitudinale (26) d'un angle δ < 60°.

18. Procédé pour entrelacer au moins un fil. multifilament dont les filaments sont entrelacés dans un canal à fil, à l'aide d'un courant d'un moyen, notamment d'un courant d'air comprimé, le courant d'un moyen étant divisé en un courant principal et des courants auxiliaires par paires, le courant principal étant envoyé dans la zone médiane du canal à fil et l'un des courants auxiliaires dans l'une des zones marginales, et l'autre des courants auxiliaires dans l'autre zone marginale du canal à fil, **caractérisé en ce que** les courants principal et auxiliaires sont dirigés essentiellement dans la même direction.

19. Procédé selon la revendication 18, **caractérisé en ce que** le courant principal (H) présente un volume plus important que chacun des deux courants auxiliaires (N).

20. Procédé selon l'une des revendications 18 ou 19, **caractérisé en ce que** la largeur de la zone médiane (29) par rapport aux zones marginales (33) est déterminée au moyen du courant principal. (H).

21. Procédé selon l'une ou plusieurs des revendications 18 à 20, **caractérisé en ce que** l'importance des courants auxiliaires (N) par rapport au courant principal (H) est adaptée de telle sorte que la durée pendant laquelle les filaments se trouvent dans les zones marginales (33) du canal à fil (13) est réduite si bien que des endroits de fil non entrelacés sont limités à une grandeur déterminée.

22. Procédé selon l'une ou plusieurs des revendications 18 à 21, **caractérisé en ce que** les courants auxiliaires (N) agissent sur le fil continu à entrelacer, tout en étant séparés localement du courant principal (H).

23. Procédé selon la revendication 22, **caractérisé en ce que** les courants auxiliaires (N) par paires agissent sur le fil continu à entrelacer essentiellement avant le courant principal (H).
